# FASCICULE DE BREVET EUROPEEN

(11) **EP 0 034 983 B1**
(45) Date de publication et mention de la délivrance du brevet: **01.08.1984**
(21) Numéro de dépôt: 81400255.6
(22) Date de dépôt: 18.02.1981
(51) Int. Cl.: B61B 11/00

(54) **Dispositif d'embarquement d'une installation de transport à câble aérien, notamment d'un télésiège débrayable**
Ein- und Aussteigvorrichtung einer Seilbahntransporteinrichtung, insbesondere für einen entkuppelbaren Sessellift
Device for loading an aerial cableway system, especially a disengageable chair lift

(30) Priorité: 25.02.1980 FR 8004139
(43) Date de publication de la demande: 02.09.1981
(73) Titulaire: POMAGALSKI S.A., 38600 Fontaine (FR)
(72) Inventeur: Rossignol, Robert, F-38160 Gieres (FR)
(74) Mandataire: Kern, Paul

## Description

L'invention est relative à un dispositif d'embarquement selon le préambule de la revendication 1.

Le débit des télésièges actuels est limité par les opérations d'embarquement des skieurs et pour les télésièges à attaches fixes, il a déjà été proposé une piste oblique facilitant l'accès des skieurs à l'emplacement d'embarquement (FR-A-2.236.707). L'avancement des skieurs dans le sens de marche des sièges est plus rapide que le déplacement transversal usuel et ce gain de temps permet un accroissement de la vitesse et du débit du télésiège. Un rythmeur pilote l'avancement pour éviter toute collision. Les augmentations de vitesse sont toutefois limitées. Les télésièges à sièges débrayables permettent un désaccouplement des sièges du câble d'entraînement dans la station d'embarquement et une circulation des sièges à vitesse réduite sur une voie de raccordement ou de transfert. On s'affranchit ainsi de la vitesse de défilement du câble et il est possible de choisir une vitesse optimale d'embarquement. Les possibilités d'augmentation du débit sont également limitées, le décalage en temps des sièges sur la voie de raccordement étant obligatoirement le même que celui sur la ligne et une réduction de la vitesse imposant un rapprochement des sièges. L'écartement doit évidemment rester suffisant pour un accès aisé des skieurs.

Ce problème se pose fréquemment dans les installations de transport et la solution classique consiste à dédoubler ou à multiplier les quais d'embarquement, les véhicules étant orientés successivement sur les différents quais (US-A-4.050.385). Cette solution implique une pluralité de voies de raccordement, ce qui complique l'installation et augmente notablement l'emprise au sol. Dans ce télésiège connu on prévoit également le groupage par paire des sièges à l'emplacement d'embarquement pour le chargement simultané des 2 sièges. Celà nécessite des sièges spéciaux, disposés en long et un entraînement différentiel des sièges. Le débarquement sur la face de la voie de raccordement disposée à l'intérieur de la boucle est difficilement réalisable.

La présente invention a pour but de remédier à ces inconvénients en procédant d'une approche différente et en se basant sur la constatation que l'opération d'embarquement se décompose en une opération d'approche des skieurs de l'emplacement d'embarquement et une opération d'embarquement proprement dite, cette dernière pouvant être accélérée si l'opération d'approche laisse aux skieurs un temps suffisant pour se préparer à l'opération d'embarquement.

Le dispositif d'embarquement selon l'invention est caractérisé par le fait que le long de la zone d'embarquement sont échelonnés au moins deux emplacements d'embarquement, chacun équipé d'un moyen rythmeur pour rythmer l'accès des skieurs auxdits emplacements à une cadence correspondant à la cadence de défilement des sièges divisée par le nombre d'emplacements d'embarquement, chaque emplacement d'embarquement ayant des pistes propres d'approche et d'accès.

Il est facile de voir que dans le cas de deux emplacements d'embarquement, chaque emplacement ne dessert qu'un siège sur deux et que le débit de chaque emplacement est ainsi réduit de moitié. Si le nombre d'emplacements est plus élevé, le débit est bien entendu réduit en proportion. Les skieurs disposent ainsi d'un temps plus long pour se préparer et se mettre en place pour l'embarquement et la phase d'embarquement peut être notablement accélérée. Un autre avantage de ce dispositif consiste à disposer d'un emplacement d'embarquement indépendant pouvant être réservé aux prioritaires, par exemple à l'école de ski.

Le dispositif selon l'invention est applicable à des télésièges à attaches fixes dont le quai d'embarquement a été allongé, mais il est particulièrement approprié à des télésièges à attaches débrayables dans lesquels la voie de raccordement en boucle prolonge la ligne.

Le moyen rythmeur, avantageusement réalisé par des portillons, des barrières ou éventuellement des feux de trafic, détermine l'instant auquel les skieurs peuvent s'engager sans risque sur le tronçon de piste pour atteindre l'emplacement d'embarquement. Toute fausse manoeuvre, notamment l'engagement sur la piste d'accès alors que le siège qui se présente est déjà occupé par des passagers embarqués à l'embarcadère précédent, est ainsi évitée. La piste d'accès peut bien entendu être en légère pente. L'ouverture des portillons ou le signal d'embarquement délivré par le moyen rythmeur est déclenché par le passage des sièges à des emplacements prédéterminés, de manière à s'affranchir de la vitesse de circulation des sièges. La sélection d'une commande sur 2 ou 3 selon le nombre de 2 ou 3 emplacements d'embarquement, peut être réalisée par un système électrique d'inhibition ou en affectant chaque siège à un emplacement d'embarquement, les portillons n'étant ouverts qu'à l'approche de ces sièges. La fermeture des portillons peut être commandée de différentes manières, par exemple par un temporisateur.

Les emplacements d'embarquement peuvent être échelonnés le long d'un tronçon droit de la voie, mais selon un mode de mise en oeuvre préféré, l'un des emplacements est disposé dans la zone incurvée de la voie.

Pour les télésièges débrayables un écartement minimal des sièges dans la zone d'embarquement doit être respecté pour une insertion des skieurs entre deux sièges successifs. La vitesse de défilement des sièges est fixée en conséquence pour assurer le débit recherché.

L'invention est applicable à des sièges à 3 places, les skieurs étant assis de front en regardant dans la direction de déplacement de la manière usuelle. Les trois skieurs prenant place sur un siège s'avancent bien entendu de front sur des pistes d'accès parallèles, chaque piste comportant son portillon, mais les ouvertures des portillons peuvent être synchronisées ou de préférence légèrement décalées dans le temps, le premier s'ouvrant dès que le siège précédent a libéré la piste correspondante et ainsi de suite. Chaque portillon est équipé d'un moteur individuel, notamment électrique pour permettre une grande souplesse d'exploitation. Une commande électrique permet le blocage de l'un des portillons pour un fonctionnement en télésiège à deux places pendant les périodes creuses, ou le blocage de l'un des emplacements d'embarquement, seul un siège sur deux étant alors occupé ou toute autre combinaison.

Les portillons sont avantageusement portés par une structure effaçable ou amovible pour faciliter l'aménagement de l'accès, notamment après une chute de neige.

D'autres avantages et caractéristiques ressortiront plus clairement de la description qui va suivre d'un mode de mise en oeuvre de l'invention, donné à titre d'exemple non limitatif et représenté au dessin annexé, dans lequel:
les figures 1 et 2 sont des vues schématiques en plan d'une station d'embarquement d'un télésiège à deux instants différents.

Sur les figures, une installation de transport à câble aérien 10, du type télésiège comporte des sièges 1, 2, 3, 4, 5, etc.... susceptibles d'être accouplés à intervalles réguliers au câble 10. Le télésiège représenté est à sièges débrayables, mais il est clair que l'invention est applicable à un télésiège à attaches fixes ou à des télébennes. Dans la station d'embarquement 12 le câble 10 passe sur une poulie d'extrémité 14 et une voie de circulation 16, en boucle et en prolongation de la ligne, raccorde le brin retour 18 et le brin aller 20 du câble 10. A l'arrivée dans la station le siège est désaccouplé du câble 10 par ouverture d'une pince d'accouplement (non représentée) et le siège circule sur la voie de circulation ou de raccordement 16 en défilant devant des zones de débarquement 22 et d'embarquement 24, avantageusement à vitesse réduite. L'espacement des sièges dans la zone d'embarquement 24 étant compris entre 3 et 5 mètres. Le freinage à l'entrée et l'accélération à la sortie de la voie 16 sont réalisés par des moyens bien connus, ne faisant pas partie de la présente invention. La circulation sur la voie 16 s'opère soit par gravité, soit de préférence par entraînement positif, par exemple par des chaînes ou bandes d'entraînement (non représentées).

Dans l'exemple illustré par les figures, la zone d'embarquement 24 comporte deux emplacements d'embarquement 26, 28, l'emplacement 26 étant disposé sur le tronçon rectiligne de la voie 16, avant la sortie de la voie, à une distance suffisante pour permettre aux occupants de s'installer correctement, et l'emplacement 28 dans la zone incurvée de la voie 16 avant l'emplacement 26, vue dans le sens de défilement des sièges. Chaque emplacement 26, 28 comporte trois pistes d'accès 30, 32, 34; 36, 38, 40 parallèles, permettant à trois skieurs d'accéder de front à l'emplacement correspondant 26, 28, en s'insérant entre deux sièges successifs, les sièges étant dans ce cas à trois places. Sur chaque piste 30 à 40 est placé un portillon 42,44,46; 48, 50, 52, monté à pivotement pour fermer ou ouvrir la piste et empêcher ou permettre l'accès des skieurs vers l'emplacement 26, 28. Les portillons 42 à 52 sont disposés proche de l'emplacement d'embarquement 26, 28, mais en laissant le libre passage des sièges. Chaque portillon ou groupe de portillons est commandé par un moteur électrique 53, 55, par exemple incorporé dans le support. A chaque emplacement d'embarquement 26, 28 est associé un détecteur 54, 56 de passage des sièges qui commande électriquement l'ouverture des portillons 42-52 au moment approprié de la manière décrite ci-dessous. Le détecteur 54, 56 peut être un simple contact électrique actionné par le siège.

Le dispositif selon l'invention fonctionne de la manière suivante:
Dans la position représentée sur la figure 1, le siège 1 est en cours d'accélération et d'accouplement au câble 10, les sièges 2, 3, 4 et 5 étant désaccouplés du câble 10 et circulant sur la voie 16. Le siège 2 est occupé par trois skieurs, schématiquement représentés par des ronds, qui ont pris place à l'emplacement d'embarquement 28. Le siège 2 vient de franchir l'emplacement 26, dont les portillons 42-46 fermés avaient empêché l'accès des skieurs en attente sur les pistes 30-34. Au passage le siège 2 a actionné le détecteur 54 qui a provoqué temporairement l'ouverture des portillons 42-46 et a permis l'accès des skieurs à l'emplacement en suivant les trajectoires indiquées par des flèches sur la figure. Les portillons 42-46 sont déjà refermés afin d'éviter une collision entre un skieur s'engageant tardivement et le siège 3 qui arrive. Les skieurs à l'emplacement d'embarquement 26 vont prendre place sur le siège 3, qui arrive et les rattrape d'une manière bien connue. Le siège 3 a franchi l'emplacement 28 sans prendre de skieurs, les portillons 48-54 étant fermés. Le siège 3 a par contre actionné au passage le détecteur 56 et ouvert temporairement les portillons 48-52, les skieurs étant en train de se placer à l'emplacement 28 de la manière indiquée par les flèches, pour être cueillis par le siège suivant 4. Le siège 5 est dans la zone de débarquement.

Il est facile de comprendre que les sièges 1, 3, 5, de rang impair sont chargés à l'emplacement 26 et les sièges 2, 4... de rang pair sont chargés à l'emplacement 28. Le détecteur 54 commande l'ouverture des portillons 42-46 dès que le siège 2, 4 a libéré les pistes d'accès 30-34, et le détecteur 56 commande l'ouverture des portillons 48-52 d'une manière analogue.

En se référant plus particulièrement à la figure 2, qui représente l'installation quelques instants plus tard, on voit que le siège chargé 2 prend le départ, le siège 3 est en cours de chargement... etc.

Il est clair que les moyens rythmeurs constitués par les détecteurs 54, 56 imposent une cadence d'ouverture des portillons qui est la moitié de celle de défilement des sièges. Les skieurs disposent de ce fait d'un temps double pour s'approcher des portillons et se préparer à l'embarquement, qui intervient dès que les portillons s'ouvrent.

Les portillons 42, 44, 46 ne s'ouvrent pas obligatoirement en même temps et selon un perfectionnement important le portillon 46 s'ouvre en premier, dès que le siège 2 a libéré la piste 34, le portillon 44 un peu plus tard lorsque le siège 2 a franchi la piste 32, etc.... Les portillons 42-46; 48-52, sont disposés perpendiculairement aux pistes 30-40, et dans l'exemple illustré ils sont alignés. Les pistes d'accès 30-40 forment un angle aigu avec la voie 16 et il est possible de décaler les portillons, notamment de rapprocher les portillons 42, 44 et 48, 50 et la voie 16 sans gêner le passage des sièges.

Les portillons 42-46, 48-52 sont portés par une structure effaçable ou amovible pour permettre l'aménagement des pistes après une chute de neige. Les portillons peuvent être à même sens d'ouverture ou selon les conditions d'installation s'ouvrir à droite ou à gauche.

Pour l'embarquement 28 dans la zone incurvée il est intéressant de stopper le siège 4 arrivant à l'emplacement d'embarquement 28 pour charger des skieurs, un court instant de manière à bien dégager l'accès à l'emplacement.

Il convient de noter que la multiplication des emplacements d'embarquement ne complique guère l'installation et ne nécessite qu'un allongement limité de la voie de raccordement.

Le nombre des emplacements d'embarquement 26, 28 ainsi que leur disposition peut bien entendu être différent et l'invention est applicable à d'autres installations à câble aérien sans sortir du cadre de l'invention.

## Revendications

1. Dispositif d'embarquement d'une installation de transport à câble aérien (10), à défilement continu suivant une trajectoire de circulation fermée, notamment un télésiège à débit élevé, comprenant des sièges (1-5) orientés dans le sens de la marche, accouplés au câble (10) à espacement régulier le long de la ligne et circulant dans la station d'embarquement (12) sur une trajectoire passant dans une zone d'embarquement (24), et un moyen rythmeur (54, 56) pour piloter l'accès des skieurs en fonction du défilement des sièges (1-5), caractérisé par le fait que le long de la zone d'embarquement (24) sont échelonnés au moins deux emplacements d'embarquement (26, 28), chacun équipé d'un moyen rythmeur (54, 56) pour rythmer l'accès des skieurs auxdits emplacements (26, 28) à une cadence correspondant à la cadence de défilement des sièges divisée par le nombre d'emplacements d'embarquement, chaque emplacement d'embarquement ayant des pistes propres (30-40) d'approche et d'accès.

2. Dispositif selon la revendication 1, pour un télésiège débrayable, caractérisé par le fait que les sièges (1-5) sont accouplés au câble (10) par des pinces débrayables et sont débrayés du câble dans la station d'embarquement (12) pour circuler à vitesse réduite sur une voie (16) de raccordement reliant le brin retour (18) au brin aller (20) du câble (10) avant d'être accélérés et embrayés au câble, lesdits emplacements d'embarquement (26, 28) étant échelonnés le long de ladite voie de raccordement (16).

3. Dispositif selon la revendication 1 ou 2, caractérisé en ce que ledit moyen rythmeur (54, 56) est synchronisé au défilement des sièges à l'emplacement d'embarquement (26, 28) pour éviter toute collision des sièges et des skieurs accédant à l'emplacement d'embarquement.

4. Dispositif selon la revendication 1, 2 ou 3, caractérisé en ce que ledit moyen rythmeur (54, 56) est piloté par le passage des sièges à un emplacement prédéterminé, seul un siège sur n dans le cas de n emplacements d'embarquement libérant l'accès à l'emplacement d'embarquement.

5. Dispositif selon la revendication 1, 2, 3 ou 4, caractérisé en ce que au moins l'un (28) des emplacements d'embarquement (26, 28) est disposé dans la zone d'extrémité incurvée de la voie (16) de raccordement ou de circulation des sièges.

6. Dispositif selon l'une quelconque des revendications précédentes pour un télésiège à sièges (1-5) à plusieurs places, caractérisé par plusieurs pistes (30-40) parallèles adjacentes d'accès de front des skieurs à chaque emplacement d'embarquement (26, 28), le nombre de pistes correspondant au nombre de places des sièges.

7. Dispositif selon la revendication 6, caractérisé par un portillon (48-52) disposé sur chacune desdites pistes (30-40) et agencé pour coopérer avec ledit moyen rythmeur (54-56) pour piloter l'accès des skieurs aux emplacements d'embarquement.

8. Dispositif selon la revendication 7, caractérisé en ce que l'instant d'ouverture des portillons (42-52) de pistes adjacentes est échelonné dans le temps, le portillon de la piste disposée en premier par rapport au sens de défilement des sièges s'ouvrant le premier.

9. Dispositif selon l'une quelconque des revendications précédentes, caractérisé en ce que l'espacement des sièges dans la zone d'embarquement (24) est compris entre 3 et 5 mètres.

10. Dispositif selon la revendication 5, caractérisé en ce qu'il comporte des moyens pour imposer à un siège (4) arrivant à l'emplacement d'embarquement (28) dans la zone incurvée un bref arrêt pour faciliter l'accès des skieurs.

## Patentansprüche

1. Einsteigvorrichtung einer Seilbahntransporteinrichtung mit einem ständig längs einer geschlossenen Bahn umlaufenden Luftseil (10), insbesondere eines Sesselliftes mit grosser Förderleistung, mit in Fahrtrichtung gerichteten Sesseln (1-5), die in regelmässigem Abstand längs der Bahn an das Seil (10) gekuppelt sind und in der Einsteigstation (12) auf einem vor einer Einsteigzone (24) laufenden Gleis laufen, und mit einer den Zugang der Schiläufer in Abhängigkeit der Durchfahrt der Sessel (1-5) steuernden Rhythmusvorrichtung (54, 56), gekennzeichnet durch die Tatsache, dass längs der Einsteigzone (24) zumindest zwei Einsteigplätze (26, 28) gestaffelt sind, wobei jeder eine Rhythmusvorrichtung (54, 56) aufweist, um den Zugang der Schiläufer zu den genannten Plätzen (26,28) zu rhythmieren, in einem Rhythmus, der dem Sesselumlaufrhythmus geteilt durch die Anzahl der Einsteigplätze entspricht, wobei jeder Einsteigplatz seine eigene Zugangsbahn (30-40) hat.

2. Vorrichtung nach Anspruch 1, für einen entkuppelbaren Sessellift, gekennzeichnet durch die Tatsache, dass die Sessel (1-5) an dem Seil (10) durch lösbare Klemmen gekuppelt und in der Einsteigstation (12) vom Seil entkuppelt sind, um mit kleiner Geschwindigkeit auf einem Verbindungsgleis (16) zwischen dem Hinstrang (20) und dem Rücklaufstrang (18) des Seiles (10) zu laufen, bevor eine Beschleunigung und Kupplung an dem Seil stattfindet, wobei die genannten Einsteigplätze (26, 28) längs des genannten Verbindungsgleises (16) gestaffelt sind.

3. Vorrichtung nach Anspruch 1 oder 2, dadurch gekennzeichnet, dass die genannte Rhythmusvorrichtung (54, 56) mit der Durchfahrt der Sessel am Einsteigplatz (26, 28) synchronisiert ist, um jegliches Zusammenstossen zwischen den Sesseln und den zum Einsteigplatz gehenden Schiläufern zu vermeiden.

4. Vorrichtung nach Anspruch 1, 2 oder 3, dadurch gekennzeichnet, dass die genannte Rhythmusvorrichtung (54, 56) durch die Durchfahrt der Sessel an einem bestimmten Platz gesteuert wird, wobei nur einer von n Sesseln den Zugang zum Einsteigplatz öffnet, wenn n Einsteigplätze vorhanden sind.

5. Vorrichtung nach Anspruch 1, 2, 3 oder 4, dadurch gekennzeichnet, dass wenigstens einer (28) der Einsteigplätze (26,28) in der gekrümmten Endzone des Verbindungs- oder Sesselumlaufgleises (16) gelegen ist.

6. Vorrichtung nach einem der vorhergehenden Ansprüche, für einen Sessellift mit mehrsitzigen Sesseln (1-5), gekennzeichnet durch mehrere parallele Zugangsbahnen (30-40) für die Schiläufer, in Reihe an jedem Einsteigplatz (26-28), wobei die Anzahl der Bahnen der Anzahl der Sitzplätze der Sessel entspricht.

7. Vorrichtung nach Anspruch 6, gekennzeichnet durch eine auf jeder der genannten Bahnen (30-40) aufgestellte Schwenktür (48-52), die mit der genannten Rhythmusvorrichtung (54, 56) zur Steuerung des Zugangs der Schiläufer nach den Einsteigplätzen zusammenarbeitet.

8. Vorrichtung nach Anspruch 7, dadurch gekennzeichnet, dass der Öffnungszeitpunkt der neben den Bahnen stehenden Schwenktüren (42-52) in der Zeit gestaffelt ist, wobei sich die Schwenktür der zuerst liegenden Bahn in Fahrtrichtung der Sessel als erste öffnet.

9. Vorrichtung nach einem der vorhergehenden Ansprüche, dadurch gekennzeichnet, dass der Abstand der Sessel in der Einsteigzone (24) zwischen 3 und 5 m beträgt.

10. Vorrichtung nach Anspruch 5, dadurch gekennzeichnet, dass sie Mittel aufweist zum kurzen Stoppen eines an dem in der krummen Zone stehenden Einsteigplatz (28) ankommenden Sessels (4) zum Erleichtern des Zugangs für die Schiläufer.

## Claims

1. Device for loading an aerial cableway system with a continuously moving cable (10) along a closed loop travel path, especially a high capacity chair lift having chairs (1-5) oriented in the direction of travel and gripping the cable (10) at regular spaced apart distances along the line and running in the loading station (12) along a track passing through a loading zone (24) and having rhythm means (54, 56) to control the access of the skiers in accordance with the travel of the chairs (1-5), characterized in that at least two loading areas (26, 28) are spaced along the loading zone (24), each loading area being equipped with a rhythm means (54, 56) for giving rhythm to the access of the skiers towards said areas (26, 28) at a frequency corresponding to the travel frequency of the chairs divided by the number of loading areas, each loading area having its own approach and access lines (30-40).

2. Device according to claim 1, for a disengageable chair lift, characterized in that the chairs (1-5) are coupled to the cable (10) by disengageable grippers and are uncoupled from the cable in the loading station (12) for running at low speed onto a connecting track (16) which lead from the downhill (18) run towards the uphill (20) run of the cable (10) before its acceleration and coupling to the cable, said loading areas (26, 28) being staggered along said connecting track (16).

3. Device according to claim 1 or 2, characterized in that said rhythm means (54, 56) is synchronized with the circulation of the chairs at the loading area (26, 28) to avoid any collision between the chairs and the skiers advancing to a loading area.

4. Device according to claim 1, 2 or 3, characterized in that said rhythm means (54, 56) is monitored by the passage of the chairs through a predetermined loading area, only one chair between n chairs clearing the access to the loading area in the case of n loading areas.

5. Device according to claim 1, 2, 3 or 4, characterized in that at least one (28) of the loading areas (26, 28) is disposed in the curved end zone of the connecting or running track (16) of the chairs.

6. Device according to any one of the preceding claims for a chairlift with chairs (1-5) for several passengers, characterized by a plurality of adjacent parallel access lines for skiers moving abreast to each loading area (26, 28), the number of lines corresponding to the number of seats of the chairs.

7. Device according to claim 6, characterized by an arresting bar (48-52) located on each of said lines (30-40) and arranged to cooperate with said rhythm means (54-56) to control the skiers access to the loading areas.

8. Device according to claim 7, characterized in that the opening time of the arresting bars (42-52) of adjacent lines are staggered, the arresting bar of the first located line in the direction of travel opening the first.

9. Device according to any one of the preceding claims, characterized in that the spacing of the chairs in the loading zone (24) is comprised between 3 and 5 meters.

10. Device according to claim 5, characterized in that it comprises means to bring a chair (4) coming to a loading area (28) in a curved zone to a stop for an easy access of the skiers.
